# FASCICULE DE BREVET EUROPEEN

(11) **EP 1 070 266 B1**
(45) Date de publication et mention de la délivrance du brevet: **25.06.2003**
(21) Numéro de dépôt: 99911877.1
(22) Date de dépôt: 06.04.1999
(51) Int. Cl.: G01T 1/167

(54) **PROCEDE DE MESURE DE L'ACTIVITE TRITIUM D'UN FUT DE DECHETS RADIOACTIFS**
VERFAHREN ZUR MESSUNG DER TRITIUM-AKTIVITÄT IN EINEM BEHÄLTER FÜR RADIOAKTIVEN ABFALL
METHOD FOR MEASURING TRITIUM ACTIVITY IN A RADIOACTIVE WASTE DRUM

(30) Priorité: 07.04.1998 FR 9804302
(43) Date de publication de la demande: 24.01.2001
(73) Titulaire: COMMISSARIAT A L'ENERGIE ATOMIQUE, 75015 Paris (FR)
(72) Inventeur: BUGEON, Philippe, F-21121 Fontaine les Dijon (FR); BACHET, Bernard, F-21160 Marsannay la Côte (FR); DEVILLARD, Didier, F-21490 Norges-la-Ville (FR)
(74) Mandataire: Weber, Etienne Nicolas
(86) Numéro de dépôt international: FR9900785
(87) Numéro de publication internationale: WO99051997

(56) Documents cités:
- US-A- 4 562 000
- US-A- 4 882 093
- PATENT ABSTRACTS OF JAPAN vol. 095, no. 009, 31 octobre 1995 & JP 07 151879 A (TOSHIBA CORP), 16 juin 1995

## Description

### Domaine technique

La présente invention concerne un procédé de mesure de l'activité tritium d'un fût de déchets radioactifs.

### Etat de la technique antérieure

Le tritium est un radionucléide présent dans les déchets radioactifs. C'est un isotope instable de l'hydrogène. Sa désintégration en ³hélium s'accompagne de l'émission d'une particule β avec une charge négative qui correspond à un électron. Les parcours de ces particules β sont extrêmement réduits. Ils ne dépassent pas 6 µm dans l'eau et 5,7 mm dans l'air. Cette propriété exclut toute possibilité de détection de rayonnement du tritium à travers des parois de fûts ou dans des déchets solides ou liquides.

Pour mesurer le taux de tritium dans des déchets radioactifs, il faut donc s'orienter vers d'autres méthodes de mesure qui mettent à profit les principales caractéristiques du tritium permettant de détecter sa présence. Sa masse atomique particulière permet de le séparer par spectrométrie de masse et en chromatographie s'il se trouve en phase gazeuse. Grâce au rayonnement β, il est possible de mettre en oeuvre la technique de comptage par scintillation, le plus souvent en milieu liquide. L'absorption du rayonnement β dans le milieu environnant induit un dégagement de chaleur. Ce flux de chaleur peut se quantifier par la calorimétrie.

Ce sont, dans la majorité des applications, ces propriétés physico-chimiques qui sont exploitées pour mesurer le tritium. Le domaine des déchets tritiés n'échappe pas à cette règle. Avant de pouvoir mettre en oeuvre les techniques précitées, il s'avère bien souvent nécessaire de passer par des étapes de préparation des échantillons tritiés. Ces phases préalables, parfois complexes, dépendent de l'état physico-chimique du tritium et de la matrice où il se trouve piégé. Le niveau d'activité recherché, la forme chimique du tritium et de la matrice définissent donc les critères de choix des techniques de mesure.

Le tritium est également présent dans des déchets solides organiques, par exemple en poly (éthylène/acétate de vinyle) ou EVA ou en poly (chlorure de vinyle) ou PCV, provenant de surbottes, de gants, de prégants, etc... La diversité de nature de ces déchets renforce la difficulté de leur caractérisation. L'expérience montre une forte hétérogénéité de répartition de l'activité. Lorsque tous ces types de produits sont mélangés, la représentativité de quelques grammes d'échantillons est très aléatoire. Cependant, un brûleur d'échantillon (d'un poids allant de 0,1 à 1 g) sous courant d'oxygène permet d'estimer l'activité de quelques échantillons à des niveaux de quelques Bq/g.

Le dosage du tritium en phase gazeuse ou aqueuse fait appel à des techniques classiques très bien maîtrisées telles que la scintillation et la spectrométrie de masse pour les plus courantes. Lorsque le milieu est homogène un simple prélèvement permet d'obtenir un résultat quantitatif fiable dans une gamme de concentration exhaustive.

Toutefois la détermination de l'activité des déchets tritiés relativement peu contaminés demeure particulièrement difficile. Dans ce cas précis, le recours à des techniques analytiques destructives n'est pas satisfaisant en raison de l'incertitude relative à la représentativité de l'échantillon. A ce jour aucune méthode simple et fiable n'existe pour caractériser les déchets technologiques tritiés.

Une gestion rigoureuse et efficace des déchets tritiés impose la mesure de la quantité de tritium contenue dans les colis. Pour une prise en charge de ces déchets par un organisme spécialisé, il faut garantir que l'activité tritium est inférieure à un seuil déterminé, par exemple 10⁹ Bq (0,027 Ci) dans un fût de 200 litres. Aucune technique fiable et acceptable sur le plan économique ne permet de répondre à cette exigence actuellement. La calorimétrie sur des fûts de 200 litres peut se pratiquer mais ne permet pas de mesurer des activités de tritium inférieures à 1,8.10¹⁴ Bq (5000 Ci).

Excepté sous forme liquide ou gazeuse, les déchets tritiés peu contaminés sont très difficiles à caractériser, surtout les déchets organiques dont chaque prélèvement est empreint d'une incertitude très importante quant à sa représentativité. Le problème peut éventuellement se résoudre en homogénéisant les déchets par broyage. Le manque de sensibilité de la calorimétrie ne permet pas d'y avoir recours. Du point de vue contrôles analytiques une lacune importante subsiste. La solution est de parvenir à un contrôle global du fût, non destructif et sans générer de déchet.

### Exposé de l'invention

Pour remédier à ce problème, il est proposé selon la présente invention une technique non destructive, fiable et économique, qui permet de quantifier l'activité de déchets tritiés enfermés dans des sacs, par exemple en PVC, placés eux-mêmes dans un fût de volume libre et de fuite inconnus.

Le principe retenu consiste à mesurer la quantité d'³hélium issu de la décroissance du tritium à partir d'un prélèvement de l'atmosphère gazeuse entourant le déchet. Cette quantité d'hélium formé est proportionnelle à l'activité tritium présente. A titre d'exemple, des déchets d'une activité de 10⁹ Bq (0,027 Ci) entraînent en un an un dégagement d'³hélium conduisant à une concentration de 0,0055 ppm de ce gaz dans un volume de 200 litres.

Le tritium est radioactif β⁻. il se désintègre en donnant de l'³hélium, un électron et un antineutrino selon la réaction : ${\text{T →}}^{\text{3}} {\text{He + e}}^{\text{-}} \text{+} \overline{\text{ν}}$

La période radioactive du tritium est de 12,34 ± 0,02 ans. Le nombre d'atomes d'³hélium généré est directement lié au nombre d'atomes de tritium présents par la relation :${\text{N}}_{\text{3He}} {\text{= N}}_{\text{τ}} {\text{· (1-e}}^{\text{-λt}} \text{)}$ avec :
- N_{3He} =: quantité d'³hélium formée pendant la durée t,
- N_{τ} =: quantité de tritium initialement présent,
- λ =: constante radioac tive du tritium.

L'invention a donc pour objet un procédé de mesure de l'activité tritium d'un fût de déchets radioactifs contenant une quantité de déchets radioactifs et un volume libre, consistant à mesurer la quantité d'³He produite par la désintégration du tritium contenu dans lesdits déchets radioactifs pendant une durée déterminée et à en déduire l'activité correspondante du tritium contenu dans lesdits déchets radioactifs. La quantité d'³He produite peut avantageusement être évaluée par un détecteur de fuite.

Les déchets tritiés enfermés dans les sacs se comportent globalement comme une seule source d'³hélium qui débite dans le volume libre du fût. La pression partielle du gaz présent est fonction du débit d'³hélium de la source de tritium (donc de l'activité), du volume libre et de l'étanchéité du fût (une partie du gaz créé s'en échappe), du temps de confinement.

Selon l'invention, la mesure peut s'effectuer en trois étapes : étalonnage et mesure de la concentration en ³hélium, mesure du volume libre dans le fût, mesure de l'étanchéité du fût.

Le procédé selon l'inventio peut donc comprendre les opérations suivantes :
a) prélèvement d'un échantillon du gaz contenu dans le fût et évaluation de la quantité d'³He contenue dans l'échantillon par le détecteur de fuite,
b) mesure du volume libre dudit fût,
c) mesure de l'étanchéité du fût pour en déterminer le taux de fuite,
d) calcul du débit d'³He grâce aux données procurées par les opérations a), b) et c),
e) détermination de l'activité tritium du fût en fonction du débit d'³He calculé lors de l'opération d).

De préférence, lors de l'opération a), on élimine des gaz parasites de l'échantillon prélevé avant de faire l'évaluation de la quantité d'³He. Lors de cette même opération, ladite évaluation peut comprendre la comparaison de l'échantillon prélevé avec un gaz à la même pression et de concentration en ³He connue.

L'opération b) peut être réalisée en injectant une quantité connue d'⁴He dans le fût, puis en mesurant la pression partielle d'⁴He dans le fût, enfin en déterminant le volume libre dudit fût à partir de la quantité connue d'⁴He et de la mesure de la pression partielle d'⁴He. Cette mesure de pression partielle d'⁴He peut être obtenue par prélèvement d'un échantillon du gaz contenu dans le fût et évaluation de la quantité d'⁴He contenue dans cet échantillon par un détecteur de fuite.

L'opération c) peut être réalisée en injectant une quantité connue d'⁴He dans le fût, puis en mesurant une première fois la pression partielle d'⁴He dans le fût, ensuite, après une durée déterminée par rapport à ladite première fois, en mesurant une seconde fois la pression partielle d'⁴He dans le fût, le taux de fuite du fût étant calculé à partir de ces valeurs de pression partielle d'⁴He et de ladite durée déterminée entre ces mesures de pression partielle.

Dans le cas où la fuite apparente d'³He du fût est estimée égale à la quantité d'³He produite par la désintégration du tritium contenu dans lesdits déchets radioactifs, la mesure de ladite quantité d'³He produite peut simplement être obtenue en plaçant le fût dans une enceinte destinée à recueillir l'³He fuyant du fût et en évaluant cette quantité d'³He par le détecteur de fuite.

### Brève description du dessin

L'invention sera mieux comprise et d'autres avantages et particularités apparaîtront à la lecture de la description qui va suivre, donnée à titre d'exemple non limitatif, accompagnée de la figure annexée qui illustre un procédé de mesure de l'activité tritium d'un fût de déchets radioactifs, selon la présente invention.

### Description détaillée d'un mode de mise en oeuvre de l'invention

La figure annexée montre un fût 1 obturé par un couvercle 6 et contenant des déchets radioactifs 2 disposés dans des sacs en PVC et laissant subsister un volume libre 3 dans le fût. La référence 4 désigne un détecteur de fuite pourvu d'un spectromètre de masse. Une éprouvette 5, d'une contenance de l'ordre de 2 litres, permet de prélever un échantillon de gaz dans le volume libre 3 du fût, au travers du couvercle 6.

Le signal délivré par un détecteur de fuite dépend, entre autres, de la valeur du débit de gaz traceur et de la pression du gaz traceur se situant en amont de cette fuite.

La concentration en ³He des éprouvettes de prélèvement est déduite après étalonnage dans les mêmes conditions d'éprouvettes à concentration en ³He connue.

La concentration en ³He des éprouvettes de prélèvement est faible, de l'ordre de la partie par billion. Cependant, après l'élimination des gaz autres que ³He, ⁴He et Ne de l'éprouvet au moyen d'un piège à charbons actifs, on peut atteindre une pression de l'ordre de 10 millibars dans l'éprouvette. Dans ces conditions, la concentration en ³He dans l'éprouvette est multipliée par un facteur 100.

Sur la figure annexée, on a représenté l'éprouvette de prélèvement 5, débranchée du fût 1 et branchée à un piège à charbons actifs 7 trempé dans l'azote liquide. Après que le piège 7 a exercé son action en attirant les gaz autres que ³He, ⁴He et Ne, l'éprouvette 5 est branchée sur le détecteur de fuite par l'intermédiaire d'une vanne micrométrique 8. Le prélèvement à contrôler se trouve alors placé en amont de la fuite calibrée du détecteur 4.

L'étalonnage est effectué en remplaçant le gaz prélevé par un gaz à la même pression et de concentration en ³He connue.

La mesure de volume libre (qui est le volume offert à l'³He, c'est-à-dire le volume entourant les sacs de déchets et le volume dans les sacs dans lequel l'³He peut diffuser) du fût 1 se fait par injection dans le fût d'une quantité connue d'⁴He. Après diffusion de ce gaz dans le volume du fût, la pression partielle d'⁴He est mesurée au moyen de la technique utilisée pour ³He. On en déduit le volume libre par la relation :${\text{V}}_{\text{libre}} \text{=} \frac{{\text{Quantité}}^{\text{4}} \text{He}}{{\text{Pression partielle}}_{\text{(t = 0)}}}$

Afin de mesurer l'étanchéité du fût, la pression partielle d'⁴He est mesurée de nouveau trois mois après la première mesure. Le taux de fuite Q_{fût} du fût est fonction de la variation de pression dans le volume libre. Cette fonction suit la loi de la diffusion de l'hélium à travers les polymères :

Un programme de calcul permet d'obtenir la valeur du débit de la source ³He en fonction de la concentration en ³He, du volume libre, de l'étanchéité du fût et de la durée de confinement des déchets.

L'activité tritium se déduit de la valeur du débit de la source d'³He.

Etant donné l'ordre de grandeur de l'étanchéité des fûts de déchets (10⁻³ Pa.m³/s), après quelques années de confinement, la pression partielle d'³He à l'intérieur du fût est telle que le système se stabilise. La fuite apparente du fût (l'³He qui sort du fût) est égale au débit de la source tritium (l'³He qui est créé). Dans ces conditions, le prélèvement dans le fût n'est plus nécessaire. Il suffit de mesurer la fuite apparente du fût pour connaître son activité tritium. Cette mesure peut se faire en plaçant pendant environ 20 heures le fût de 200 litres dans une enceinte légèrement plus grande, afin de limiter le volume mort à une vingtaine de litres, et en mesurant comme précédemment la concentration en ³He.

A titre de démonstration, on a appliqué ce procédé à la mesure de l'activité tritium de deux conteneurs en acier contenant une source de tritium (constituée de 0,1 litre d'eau tritiée) et offrant un volume libre de 12,7 litres. Les activités des sources enfermées dans ces conteneurs étaient de 0,455.10⁹ Bq (12,3 mCi) pour le premier conteneur et 4,55.10⁹ Bq (123 mCi) pour le second conteneur. Le gaz ambiant contenu dans ces conteneurs a fait l'objet d'analyses à des intervalles de temps réguliers, conformément au procédé de la présente invention. Les résultats indiqués dans le tableau I (pour le premier conteneur) et dans le tableau II (pour le second conteneur) comportent les valeurs théoriques des concentrations attendues en ³He et les valeurs de concentration déduites des mesures en fonction du nombre de jours écoulés depuis la mise en place des sources dans les conteneurs. L'écart entre les concentrations théoriques et mesurées est aussi indiqué.

Les résultats obtenus avec la source de 0,455.10⁹ Bq (12,3 mCi) montrent qu'une source d'activité inférieure au seuil mentionné ci-dessus de 10⁹ Bq (27 mCi) peut être caractérisée grâce au procédé de la présente invention.

**Tableau I**

| 100 ml d'eau - activité totale de 12.3 mCi (4.55.10⁸ Bq). | | | |
|---|---|---|---|
| Nombre de jours | Concentration théorique en ³He (ppm volume) à ± 5% | Concentration mesurée en ³He (ppm volume) | Ecart (%) |
| 14 | 0,0021 | 0,0029 | 38 |
| 21 | 0,0033 | 0,0043 | 30 |
| 28 | 0,0041 | 0,0051 | 24 |
| 35 | 0,0050 | 0,0060 | 20 |
| 42 | 0,0058 | 0,0070 | 21 |
| 49 | 0,0067 | 0,0083 | 24 |
| 72 | 0,0085 | 0,0079 | -7 |
| 77 | 0,0105 | 0,0104 | -1 |

**Tableau II**

| 100 ml d'eau tritiée - activité totale de 123 mCi (4.55.10⁹ Bq). | | | |
|---|---|---|---|
| Nombre de jours | Concentration théorique en ³He (ppm volume) à ± 5% | Concentration mesurée en ³He (ppm volume) | Ecart (%) |
| 0 | 0 | - | |
| 8 | 0,008 | 0,009 | 13 |
| 17 | 0,019 | 0,018 | -5 |
| 28 | 0,031 | 0,028 | -10 |
| 50 | 0,056 | 0,052 | 4 |

## Revendications

1. Procédé de mesure de l'activité tritium d'un fût (1) de déchets radioactifs contenant une quantité de déchets radioactifs (2) et un volume libre, consistant à mesurer la quantité d'³He produite par la désintégration du tritium contenu dans lesdits déchets radioactifs (2) pendant une durée déterminée et à en déduire l'activité correspondante du tritium contenu dans lesdits déchets radioactifs (2).

2. Procédé selon la revendication 1, **caractérisé en ce que** la quantité d'³He produite est évaluée par un détecteur de fuite (4).

3. Procédé selon la revendication 2, **caractérisé en ce qu'**il comprend les opérations suivantes :
a) prélèvement d'un échantillon du gaz contenu dans le fût (1) et évaluation de la quantité d'³He contenue dans l'échantillon par le détecteur de fuite (4),
b) mesure du volume libre dudit fût (1),
c) mesure de l'étanchéité du fût (1) pour en déterminer le taux de fuite,
d) calcul du débit d'³He grâce aux données procurées par les opérations a), b) et c),
e) détermination de l'activité tritium du fût (1) en fonction du débit d'³He calculé lors de l'opération d) .

4. Procédé selon la revendication 3, **caractérisé en ce que**, lors de l'opération a), on élimine des gaz parasites de l'échantillon prélevé avant de faire l'évaluation de la quantité d'³He.

5. Procédé selon l'une des revendications 3 ou 4, **caractérisé en ce que**, lors de l'opération a), ladite évaluation comprend la comparaison de l'échantillon prélevé avec un gaz à la même pression et de concentration en ³He connue.

6. Procédé selon l'une quelconque des revendications 3 à 5, **caractérisé en ce que** l'opération b) est réalisée en injectant une quantité connue d'⁴He dans le fût (1), puis en mesurant la pression partielle d'⁴He dans le fût (1), enfin en déterminant le volume libre dudit fût (1) à partir de la quantité connue d'⁴He et de la mesure de la pression partielle d'⁴He.

7. Procédé selon la revendication 6, **caractérisé en ce que** la mesure de la pression partielle d'⁴He est obtenue par prélèvement d'un échantillon du gaz contenu dans le fût (1) et évaluation de la quantité d'⁴He contenue dans cet échantillon par un détecteur de fuite (4).

8. Procédé selon l'une quelconque des revendications 3 à 7, **caractérisé en ce que** l'opération c) est réalisée en injectant une quantité connue d'⁴He dans le fût (1), puis en mesurant une première fois la pression partielle d'⁴H dans le fût (1), ensuite, après une durée déterminée par rapport à ladite première fois, en mesurant une seconde fois la pression partielle d'⁴He dans le fût (1), le taux de fuite du fût (1) étant calculé à partir de ces valeurs de pression partielle d'⁴He et de ladite durée déterminée entre ces mesures de pression partielle.

9. Procédé selon la revendication 2, **caractérisé en ce que**, la fuite apparente d'³He du fût (1) étant estimée égale à la quantité d'³He produite par la désintégration du tritium contenu dans lesdits déchets radioactifs (2), la mesure de ladite quantité d'³He produite est obtenue en plaçant le fût (1) dans une enceinte destinée à recueillir l'³He fuyant du fût (1) et en évaluant cette quantité d'³He par le détecteur de fuite (4).

## Patentansprüche

1. Verfahren zur Messung der Tritium-Aktivität eines Behälters (1) für radioaktiven Abfall, der eine Menge an radioaktivem Abfall (2) und ein Leervolumen aufweist, das darin besteht, dass man die durch den Zerfall des in dem radioaktiven Abfall (2) enthaltenen Tritiums während einer festgelegten Zeitspanne gebildete ³He-Menge misst und daraus die entsprechende Aktivität des in dem radioaktiven Abfall (2) enthaltenen Tritiums ableitet.

2. Verfahren nach Anspruch 1, **dadurch gekennzeichnet, dass** die Menge des gebildeten ³He mittels eines Leckage-Detektors (4) bestimmt wird.

3. Verfahren nach Anspruch 2, **dadurch gekennzeichnet, dass** es die folgenden Arbeitsgänge umfasst:
a) Entnahme einer Probe des in dem Behälter (1) enthaltenen Gases und Bestimmung der in der Probe enthaltenen ³He-Menge mittels des Leckage-Detektors (4),
b) Bestimmung des Leervolumens des Behälters (1),
c) Bestimmung der Dichtheit des Behälters (1), um daraus den Umfang der Leckage zu ermitteln,
d) Berechnung der ³He-Durchflussmenge aus den Angaben, die bei den Arbeitsgängen (a), (b) und (c) erhalten werden,
e) Bestimmung der Tritium-Aktivität des Behälters (1) als Funktion der in dem Arbeitsgang (d) errechneten ³He-Durchflussmenge.

4. Verfahren nach Anspruch 3, **dadurch gekennzeichnet, dass** in dem Arbeitsgang (a) störende Gase aus der Probe entfernt werden, bevor die ³He-Menge bestimmt wird.

5. Verfahren nach einem der Ansprüche 3 oder 4, **dadurch gekennzeichnet, dass** in dem Arbeitsgang (a) die Bestimmung umfasst den Vergleich der entnommenen Probe mit einem Gas, das unter dem gleichen Druck steht und eine bekannte ³He-Konzentration aufweist.

6. Verfahren nach einem der Ansprüche 3 bis 5, **dadurch gekennzeichnet, dass** der Arbeitsgang (b) durchgeführt wird durch Injizieren einer bekannten Menge ⁴He in den Behälter (1), anschließendes Messen des ⁴He-Partialdruckes in dem Behälter (1) und schließlich Bestimmung des Leervolumens des Behälters (1) aus der bekannten ⁴He-Menge und der Messung des ⁴He-Partialdruckes.

7. Verfahren nach Anspruch 6, **dadurch gekennzeichnet, dass** die Messung des ⁴He-Partialdruckes durchgeführt wird durch Entnahme einer Probe des in dem Behälter (1) enthaltenen Gases und Bestimmung der in dieser Probe enthaltenen ⁴He-Menge mit einem Leckage-Detektor (4).

8. Verfahren nach einem der Ansprüche 3 bis 7, **dadurch gekennzeichnet, dass** der Arbeitsgang (3) durchgeführt wird durch Injizieren einer bekannten ⁴He-Menge in den Behälter (1), anschließendes erstes Messen des ⁴He-Partialdruckes in dem Behälter (1) und danach, nach einer festgelegten Zeitspanne nach der ersten Messung, zweites Messen des ⁴He-Partialdruckes in dem Behälter (1), wobei der Grad der Leckage des Behälters (1) errechnet wird aus diesen ⁴He-Partialdruckwerten und der festgelegten Zeitspanne zwischen diesen Partialdruck-Messungen.

9. Verfahren nach Anspruch 2, **dadurch gekennzeichnet, dass** die ³He-Leckage aus dem Behälter (1) angenommen wird als gleich der ³He-Menge, die durch den Zerfall des in dem radioaktiven Abfall (2) enthaltenen Tritiums gebildet wird, wobei die Messung dieser gebildeten ³He-Menge dadurch erhalten wird, dass man den Behälter (1) in einem Behälter für die Aufnahme des aus dem Behälter (1) entweichenden ³He anordnet und diese ³He-Menge mit dem Leckage-Detektor (4) bestimmt.

## Claims

1. Method of measuring the tritium activity of a drum (1) of radioactive waste containing a quantity of radioactive waste (2) and a free volume, consisting of measuring the quantity of ³He produced by the decay of the tritium contained in said radioactive waste (2) during a defined period of time and deducing from it the corresponding activity of the tritium contained in said radioactive waste (2).

2. Method according to Claim 1, **characterized in that** the quantity of ³He produced is evaluated by a leak detector (4).

3. Method according to Claim 2, **characterized in that** it comprises the following operations:
a) the taking of a sample of the gas contained in the drum (1) and evaluation of the quantity of ³He contained in the sample using a leak detector (4),
b) measurement of the free volume of said drum (1),
c) measurement of the tightness of the drum (1) to determine the leakage rate from it,
d) calculation of the flow rate of ³He using data obtained from operations a), b) and c),
e) determination of the tritium activity of the drum (1) in relation to the flow rate of ³He calculated in operation d).

4. Method according to Claim 3, **characterized in that** during operation a), parasitic gases are removed from the sample before making the evaluation of the quantity of ³He.

5. Method according to one of Claims 3 or 4, **characterized in that** during operation a), said evaluation comprises the comparison of the sample taken with a gas at the same pressure and of known ³He concentration.

6. Method according to any one of Claims 3 to 5, **characterized in that** operation b) is carried out by injecting a known quantity of ⁴He into the drum (1) and then measuring the partial pressure of ⁴He in the drum (1), and finally by determining the free volume of said drum (1) from the known quantity of ⁴He and the measurement of the partial pressure of ⁴He.

7. Method according to Claim 6, **characterized in that** the measurement of the partial pressure of ⁴He is obtained by taking a sample of gas contained in the drum (1) and evaluating the quantity of ⁴He contained in this sample by a leak detector (4).

8. Method according to any one of Claims 3 to 7, **characterized in that** operation c) is carried out by injecting a known quantity of ⁴He into the drum (1), then measuring for the first time the partial pressure of ⁴He in the drum (1) and then, after a period of time defined in relation to said first time, measuring the partial pressure of ⁴He in the drum (1) for a second time, the leakage rate from the drum (1) then being calculated from these values of the partial pressures of ⁴He and said defined period of time between these partial pressure measurements.

9. Method according to Claim 2, **characterized in that** the apparent leakage of ³He from the drum (1) being estimated as being equal to the quantity of ³He produced through the decay of the tritium contained in said radioactive waste (2), the measurement of said produced quantity of ³He is obtained by placing the drum (1) within an enclosure intended to collect the ³He leaking from the drum (1) and by evaluating this quantity of ³He using the leak detector (4).
